# FASCICULE DE BREVET EUROPEEN

(11) **EP 0 099 348 B1**
(45) Date de publication et mention de la délivrance du brevet: **22.07.1987**
(21) Numéro de dépôt: 83870064.9
(22) Date de dépôt: 22.06.1983
(51) Int. Cl.: C21C 5/46, C21C 7/072, C22B 9/05, B22D 1/00

(54) **Nez poreux pour le bullage d'acier**
Poröser Tauchlanzenkopf zum Blasrühren von Stahl
Porous tip for an injection lance for stirring steel by injection

(30) Priorité: 25.06.1982 BE 208450
(43) Date de publication de la demande: 25.01.1984
(73) Titulaire: Desaar, René, B-4330 Grâce-Hollogne (BE)
(72) Inventeur: Desaar, René, B-4330 Grâce-Hollogne (BE)
(74) Mandataire: Vanderperre, Robert

## Description

La présente invention concerne un nez poreux destiné a être fixé à l'extrémité d'une lance de soufflage afin de provoquer le bullage de l'acier.

Jusqu'à ce jour, le bullage de l'acier se fait soit à l'aide d'une brique poreuse que l'on place dans le fond de la poche de coulée, soit à l'aide d'une lance munie d'un nez à trou central. L'utilisation de la brique poreuse a pour inconvénient que la brique doit être remplacée après un nombre de coulées très restreint et chaque fois que la brique est remplacée, il est nécessaire de refroidir complètement la poche pour permettre les manipulations. En outre, il est nécessaire de surveiller soigneusement la poche à chaque coulée pour éviter la percée de la poche.

La lance à trou de soufflage central a pour inconvénient que le bullage est trop puissant et que la métallurgie en poche ne donne pas les mêmes résultats qu'avec la brique poreuse.

Une lance de soufflage munie d'un nez poreux avec cavité centrale est connue par les publications LU-A-70 375 et FR-A-2 384 569. Les nez décrits dans ces publications comportent une très petite cavité située vers l'extrémité du nez avec une surface de diffusion pour le gaz relativement réduite.

L'invention a pour objet un nez poreux à la fois résistant et produisant une diffusion optimale du gaz de bullage grâce à une surface de diffusion plus importante que dans les dispositifs de l'art antérieur.

Cet objectif est atteint par un nez poreux caractérisé par une cavité centrale cylindrique qui s'étend sur une majeure partie de la hauteur du corps en matière poreuse, et par un grillage à mailles larges noyé dans la matière poreuse constituant le corps, ledit grillage ayant une partie cylindrique qui entoure concentriquement une partie importante de la cavité centrale et se termine par une paroi terminale disposée dans l'alignement de l'orifice terminal de la cavité cylindrique centrale, le grillage étant soudé à une rondelle métallique fixée à l'extrémité de la buselure.

Avantageusement, au moins un élément d'ancrage est noyé dans la matière poreuse constituant le corps et est soudé sur la buselure, cet élément d'ancrage ayant une forme cylindrique et entourant concentriquement le grillage à mailles larges.

Les avantages découlant de cette réalisation sont que le nez est capable de créer un nombre beaucoup plus grand de bulles, ce qui rend l'opération de bullage plus efficace, et qu'il est possible d'éviter aisément le bouchage du nez en maintenant la pression de gaz neutre dans le nez pendant un court laps de temps de façon à permettre la solidification du laitier et de l'acier. Par ailleurs, le remplacement du nez peut se faire très rapidement.

L'invention est exposée dans ce qui suit à l'aide d'un exemple de mode d'exécution illustré sur le dessin ci-annexé.

Le nez poreux comprend un corps cylindrique 1, en béton poreux par exemple, solidaire d'une buselure à filet 2 déstinée à la fixation du nez à l'extrémité d'une lance de soufflage connue en soi. Le corps poreux 1 ayant par exemple un diamètre de 220 mm est formé avec une cavité centrale cylindrique 3, de 60 mm de diamètre devant servir de chambre de compression pour un gaz neutre (argon ou azote par exemple). La chambre 3 est en communication avec l'intérieur de la buselure 2. Dans la matière du corps 1 et entourant les parois de la chambre 3 est noyé un grillage à mailles larges 4 qui sert à armer le corps 1 afin de rendre celui-ci plus résistant aux manipulations et éviter les fissurations dues aux chocs thermiques.

Lorsque le nez 1 fixé à l'extrémité d'une lance de soufflage est introduit dans un bain d'acier et alimenté en gaz neutre qui vient emplir la chambre de compression 3, ce gaz neutre diffuse à travers le grillage 4 et le corps poreux 1 et se répand dans le bain d'acier.

La fabrication de ce nez poreux est simple. Sur la buselure 2 on soude une rondelle 5 sur laquelle on fixe le grillage 4. La chambre 3 est formée en passant dans l'ouverture de la buselure 2, un corps cylindrique en bois ayant le diamètre voulu pour la chambre 3 et qui dépasse la rondelle 5 d'une longueur égale à la longueur voulue pour ladite chambre de compression. Ensuite on coule le béton poreux devant former le corps 1, puis on retire le corps en bois. Sur la buselure 2 est avantageusement soudée une pièce cylindrique 6 servant d'élément d'ancrage pour fixer plus fermement le béton poreux.

La face extérieure supérieure du corps du nez est avantageusement pourvue d'une chicane annulaire 7 pour éviter la pénétration du bain liquide le long de la jointure du nez avec la buselure 2.

## Revendications

1. Nez poreux pour le bullage d'un bain d'acier, comprenant un corps en matière solide poreuse et une buselure partiellement noyée à l'intérieur du corps et munie de moyens de fixation à l'extrémité d'une lance de souflage, ledit corps comportant une cavité centrale qui se trouve en communication avec la buselure pour recevoir un gaz neutre de la lance, caractérisé en ce que la cavité centrale (3) est une cavité cylindrique qui s'étend sur une majeure partie de la hauteur du corps (1) en matière poreuse, et ce qu'un grillage à mailles larges (4) est noyé dans la matière poreuse constituant le corps (1), ledit grillage (4) ayant une partie cylindrique qui entoure concentriquement une partie importante de la cavité centrale (3) et se termine par une paroi terminale disposée dans l'alignement de l'orifice terminal de la cavité cylindrique centrale (3), le grillage (4) étant soudé à une rondelle métallique (5) fixée à l'extrémité de la buselure (2).

2. Nez poreux selon la revendication 1, caractérisé en ce qu'au moins un élément d'ancrage (6) est noyé dans la matière poreuse constituant le corps (1) et est soudé sur la buselure (2), cet élément d'ancrage ayant une forme cylindrique et entourant concentriquement le grillage à mailles larges (4).

## Patentansprüche

1. Poröser Lanzenkopf zum Blasen eines Stahlbades, mit einem Körper aus porösem Feststoff, und einer teilweise im Inneren des Körpers eingebetteten und mit Mitteln zur Befestigung an dem Ende einer Blaslanze versehenen Düse, wobei der genannte Körper einen mittigen Hohlraum aufweist, der mit der Düse in Verbindung steht, um aus der Lanze ein neutrales Gas zu erhalten, dadurch gekennzeichnet, daß der mittige Hohlraum (3) ein zylindrischer Hohlraum ist, der sich über einen Großteil der Höhe des Körpers (1) aus porösem Material erstreckt, und daß in dem den Körper (1) bildenden porösen Material ein weitmaschiges Gitter (4) eingebettet ist, das einen zylindrischen Teil besitzt, der einen wesentlichen Teil des mittigen Hohlraumes (3) konzentrisch umgibt, und in einer mit der Abschlußöffnung des zylindrischen mittigen Hohlraumes (3) in Ausrichtung angeordneten Endwand endet, wobei das Gitter (4) an eine am Ende der Düse (2) befestigten Metallscheibe (5) angeschweißt ist.

2. Poröser Kopf nach Anspruch 1, dadurch gekennzeichnet, daß in dem den Körper (1) bildenden porösen Material mindestens ein Verankerungselement (6) eingebettet und auf die Düse (2) aufgeschweißt ist, wobei dieses Verankerungselement zylindrische Form besitzt und das weitmaschige Gitter (4) konzentrisch umgibt.

## Claims

1. Porous tip for an injection lance for stirring steel by injection, comprising a body of solid porous material and a bushing partially embedded in the body, said bushing having means for attachment to the end of a blowing lance, said body being formed with a central cavity which is in communication with the bushing for receiving an inert gas from the lance, characterized by the central cavity (3) being a cylindrical cavity which extend over a major portion of the height of said body (1) of porous material, and by a large-mesh grill (4) which is embedded in the porous material of the body (1), said grill (4) having a cylindrical portion which concentrically encloses a major portion of the central cavity (3) and terminates in an end wall disposed in alignment with the end aperture of the central cylindrical cavity (3), said grill (4) being welded to a metal ring (5) secured to the end of the bushing (2).

2. Porous tip according to claim 1, characterized by comprising at least an anchoring member (6) embedded in the porous material of the body (1), said anchoring member being welded to the bushing (2), said anchoring member having a cylindrical shape which concentrically encloses the large-mesh grill (4).
